# EUROPÄISCHE PATENTSCHRIFT

(11) **EP 3 154 887 B1**
(45) Veröffentlichungstag und Bekanntmachung des Hinweises auf die Patenterteilung: **06.03.2019**
(21) Anmeldenummer: 15725872.4
(22) Anmeldetag: 11.05.2015
(51) Int. Cl.: B65H 54/553, B65H 67/048

(54) **SPULVORRICHTUNG ZUM AUFSPULEN EINES GARNS**
WINDING DEVICE FOR WINDING A YARN
DISPOSITIF D'ENROULEMENT POUR ENROULER UN FIL

(30) Priorität: 13.06.2014 CH 897142014
(43) Veröffentlichungstag der Anmeldung: 19.04.2017
(73) Patentinhaber: Maschinenfabrik Rieter AG, 8406 Winterthur (CH)
(72) Erfinder: STECH, Jiri, 56201 Usti nad Orlici (CZ)
(86) Internationale Anmeldenummer: PCT/IB2015/000659
(87) Internationale Veröffentlichungsnummer: WO 2015/189667

(56) Entgegenhaltungen:
- DE-A1- 4 133 232
- JP-A- H0 356 369
- JP-U- S62 194 663
- US-A- 5 012 985

## Beschreibung

### Technisches Gebiet

Die vorliegende Erfindung betrifft eine Spulvorrichtung zum Aufspulen eines Garns gemäss dem Oberbegriff des unabhängigen Anspruchs.

### Stand der Technik

Gattungsgemäße Spulvorrichtungen, die in der Regel auch als Revolverspulvorrichtungen bezeichnet werden, sind im Stand der Technik bekannt. So zeigt beispielsweise die DE 101 28 426 A1 eine entsprechende Vorrichtung, bei der zwei Hülsenaufnahmen auf einer Grundplatte gelagert und mit dieser drehbar sind. Hierdurch wird es möglich, jeweils eine Hülsenaufnahme konzentrisch mit einem korrespondierenden Hülsenklemmelement anzuordnen und zwischen der Hülsenaufnahme und dem entsprechenden Hülsenklemmelement ein oder mehrere Hülsen zu fixieren. Das Hülsenklemmelement ist hierbei ortsfest platziert und lediglich zwischen einer Hülsenfixierstellung (in der eine oder mehreren Hülsen entsprechend geklemmt werden) und einer Hülsenfreigabestellung (in der die Klemmung unterbrochen wird, um die Hülse(n) austauschen zu können) bewegbar.

Im Ergebnis können durch die genannte Spulvorrichtung stets eine oder mehrere konzentrisch zueinander angeordnete Hülsen fixiert und während des Aufspulvorgangs eines Garns in eine Drehung versetzt werden. Nachdem die Hülsen mit der gewünschten Menge an Garn bespult sind, wird die Hülsenfixierung gelöst, indem die Hülsenfixierung in ihre Hülsenfreigabestellung überführt wird. Anschließend erfolgt eine Drehung der Grundplatte um 180°, bei der die bespulten Hülsen in den Bereich einer Entnahmestelle bewegt werden und dort entnommen werden können. Wurde die der Hülsenfixierung abgewandte zweite Hülsenaufnahme vor der Drehung der Grundplatte mit einer oder mehreren leeren Hülsen bestückt, so gelangen diese im Zuge der Drehung in den Bereich der Hülsenfixierung und können schließlich fixiert und ebenfalls mit Garn bespult werden.

Nachteilig beim genannten Stand der Technik ist die Tatsache, dass die Hülsenfixierung stets nur einer der Hülsenaufnahmen zugeordnet ist.

In diesem Zusammenhang zeigt die EP 2 039 634 B1 zwar eine Lösung, bei der jeder Hülsenaufnahme eine separate Hülsenfixierung zugeordnet ist. Die Hülsenfixierungen sind jedoch mit einer ortsfesten, massiven Trägerstruktur verbunden, resultierend in einer aufwändigen Gesamtkonstruktion.

JP62-194663U und JP3-56369 offenbaren Spulautomaten, US5,012,985 offenbart eine Wickelstation und DE4133232 offenbart einen Spulautomat für gesponnene Fäden.

### Darstellung der Erfindung

Aufgabe der vorliegenden Erfindung ist es daher, eine Spulvorrichtung vorzuschlagen, die sich durch eine besonders einfache und dennoch zuverlässig arbeitende Hülsenfixierung auszeichnet.

Die Aufgabe wird gelöst durch eine Spulvorrichtung gemäss dem Oberbegriff mit den Merkmalen des kennzeichnenden Teils des Patentanspruchs 1.

Die vorgeschlagene Spulvorrichtung zeichnet sich dadurch aus, dass die den Hülsenaufnahmen zugeordneten Hülsenfixierungen an der Grundplatte befestigt und gemeinsam mit dieser in eine Drehbewegung versetzbar sind. Mit anderen Worten sind die Hülsenfixierungen, mit denen jeweils eine Hülse gegenüber einer der Hülsenaufnahmen fixierbar ist, sobald die jeweilige Hülsenfixierung ihre Hülsenfixierstellung eingenommen hat, nicht an einer ortsfesten Trägerstruktur der Spulvorrichtung befestigt. Vielmehr erfolgt die Lagerung der Hülsenfixierungen über die Grundplatte, die auch die Hülsenaufnahmen aufweist (von denen vorzugsweise zwei vorhanden sind). Beim Drehen der Grundplatte muss somit keine Relativbewegung zwischen Hülsenaufnahme und dieser jeweils zugeordneten Hülsenfixierung erfolgen. Die entsprechende (leere oder bespulte) Hülse kann somit ab ihrer erstmaligen Fixierung im unbespulten Zustand geklemmt und somit fixiert bleiben, bis sie ausreichend mit Garn bespult und durch Drehen der Grundplatte in den Bereich einer Entnahmestelle bewegt wurde. Hierdurch ist sichergestellt, dass die Hülse während ihres Aufenthalts in der Spulvorrichtung kontinuierlich geführt und gehalten wird. Die Hülsenfixierungen können schließlich über entsprechende Verbindungseinheiten mit der Grundplatte in Verbindung stehen. In jedem Fall sollten die Hülsenfixierungen jeweils ein separates Klemmelement umfassen, das sich unabhängig von der Stellung des jeweils anderen Klemmelements bewegen lässt, so dass eine individuelle Klemmung einzelner Hülsen zwischen je einer Hülsenaufnahme und einer dieser zugeordneten Hülsenfixierung bzw. deren Klemmelement möglich ist.

Die Hülsenaufnahmen können im Übrigen eine in Richtung der jeweiligen Hülsenfixierungen verjüngende Außenkontur aufweisen, über die sie in eine Vertiefung einer Hülse eingreifen und diese hierdurch zentrieren können. Ebenso können auch die Hülsenfixierungen entsprechende Kontaktabschnitte aufweisen, die in der Fixierstellung der jeweiligen Hülsenfixierung in eine Vertiefung einer Hülse eingreifen und diese hierbei gegen die Hülsenaufnahme pressen können.

Generell sei an dieser Stelle klargestellt, dass es sich bei dem hergestellten Garn grundsätzlich um einen beliebigen Faserverbund handeln kann, der sich dadurch auszeichnet, dass ein außenliegender Teil der Fasern (sogenannte Umwindefasern) um einen inneren, vorzugsweise ungedrehten Teil der Fasern, herumgeschlungen ist, um dem Garn die gewünschte Festigkeit zu verleihen. Umfasst ist vom Begriff "Garn" im Rahmen der Erfindung also auch sogenanntes Vorgarn. Bei Vorgarn handelt es sich um ein Garn mit einem relativ geringen Anteil an Umwindefasern, bzw. um ein Garn, bei dem die Umwindefasern relativ locker um den inneren (vorzugsweise ungedrehten) Kern geschlungen sind, so dass das Garn verzugsfähig bleibt. Dies ist dann entscheidend, wenn das hergestellte Garn an einer nachfolgenden Textilmaschine (beispielsweise einer Ringspinnmaschine) nochmals mit Hilfe eines Streckwerks verzogen werden soll bzw. muss, um entsprechend weiterverarbeitet werden zu können.

Des Weiteren bringt es Vorteile mit sich, wenn die Hülsenfixierungen einem von der Grundplatte beabstandeten Träger zugeordnet und vorzugsweise mit diesem verbunden sind, wobei der Spulvorrichtung zugeführte Hülsen (räumlich gesehen) zwischen der Grundplatte und dem Träger fixierbar sind. Der Träger kann hierbei im Wesentlichen plattenförmig, beispielsweise scheibenförmig, ausgebildet sein. Gleiches gilt für die Grundplatte. Grundplatte und Träger können zudem parallel zueinander ausgerichtet sein. In jedem Fall ist es von Vorteil, wenn der Träger derart mit dem Grundträger in Verbindung steht, dass beide Elemente drehfest miteinander verbunden sind, so dass eine Drehung der Grundplatte eine Drehung des Trägers und gleichzeitig auch der Hülsenfixierungen zur Folge hat. Zudem ist es von Vorteil, wenn der Träger oberhalb der Grundplatte platziert ist, so dass zwischen der Grundplatte und dem Träger fixierte Hülsen eine vertikale Drehachse aufweisen.

Des Weiteren ist es vorteilhaft, wenn der Träger über wenigstens ein Verbindungselement, beispielsweise in Form einer sich zwischen der Grundplatte und dem Träger erstreckenden Säule, an der Grundplatte befestigt und gemeinsam mit dieser in eine Drehbewegung versetzbar ist. Das Verbindungselement kann sich hierbei achssymmetrisch zur Drehachse der Grundplatte erstrecken. Zudem kann die Säule bzw. das oder die entsprechend ausgebildete(n) Verbindungselement(e) einen maximalen Durchmesser aufweisen, der um den Faktor 5 bis 20 kleiner als seine Längserstreckung sein kann. Das Verbindungselement ist in diesem Fall besonders schlank ausgebildet, so dass seitlich desselben weitere Elemente der Spulvorrichtung (beispielsweise das im Folgenden noch beschriebene Gestänge) angeordnet werden kann.

Die Hülsenfixierungen umfassen jeweils ein Klemmelement, mit dessen Hilfe eine Hülse relativ zur Grundplatte fixierbar ist. Es kann es also von Vorteil sein, wenn nicht die gesamte Hülsenfixierung, sondern nur einzelne Abschnitte derselben, insbesondere als Klemmelement ausgebildete Abschnitte, beweglich gelagert sind. So wäre es beispielsweise denkbar, dass die Hülsenfixierungen jeweils separate oder auch gemeinsame Trägerelemente besitzen, mit deren Hilfe sie mit der Grundplatte oder einer zusätzlichen Trägerstruktur in Verbindung stehen. Die Trägerelemente stehen schließlich mit den jeweiligen Klemmelementen in Verbindung, wobei die Klemmelemente relativ zu den Trägerelementen beweglich gelagert sind, um eine Hülse klemmen oder für einen Austausch freigeben zu können. Das jeweilige Klemmelement kann beispielsweis linear oder um eine Dreh- bzw. Schwenkachse beweglich gelagert sein, so dass es zwischen einer Hülsenfixier- und einer entsprechenden Hülsenfreigabestellung bewegbar ist, wobei die Spulvorrichtung hierfür vorzugsweise ein oder mehrere Betätigungselemente aufweist.

Ebenso ist es vorteilhaft, wenn das Klemmelement einen mit einer Hülse in Kontakt bringbaren Klemmabschnitt umfasst, der relativ zu einer Hülsenaufnahme bewegbar ist, so dass zwischen dem Klemmabschnitt und der entsprechenden Hülsenaufnahme eine Hülse relativ zur Grundplatte fixierbar ist. Der Klemmabschnitt kann beispielsweise eine in Richtung der Grundplatte abnehmende oder zunehmende Außenkontur aufweisen, um mit einer korrespondierenden Gegenfläche einer Hülse zusammenwirken zu können. Zudem ist es denkbar, dass der Klemmabschnitt über ein oder mehrere Gelenke mit einem weiteren Abschnitt der entsprechenden Hülsenfixierung in Verbindung steht, so dass beispielsweise eine Linearbewegung eines Abschnitts der Hülsenfixierung in eine Dreh- oder Schwenkbewegung des Klemmabschnitts umgewandelt werden kann.

Vorteilhaft ist es zudem, wenn das Klemmelement im Bereich des Trägers angeordnet und vorzugsweise an diesem befestigt ist. Das bzw. die Klemmelemente befinden sich also vorzugsweise im oberen Bereich der Spulvorrichtung bzw. beabstandet von der Grundplatte. Zudem sind die Klemmelemente vorzugsweise über eine entsprechende Lagerung mit dem Träger verbunden, wobei die Lagerung zudem derart mit der Grundplatte in Verbindung stehen sollte, dass die Klemmelemente gemeinsam mit der Grundplatte in eine Drehbewegung um eine Drehachse der Grundplatte versetzbar sind.

Vorteile bringt es zudem mit sich, wenn das Klemmelement als Klemmhebel ausgebildet ist. Der Klemmhebel besitzt vorzugsweise eine längliche Form und kann zudem in einem Mittelbereich gelagert sein. Die Lagerung sollte wiederum mit dem Träger oder der Grundplatte verbunden sein, um eine gemeinsame Drehung von Klemmhebel und Grundplatte zu ermöglichen. Darüber hinaus sollte der Klemmhebel mit einem Betätigungselement verbunden oder mit diesem in Verbindung bringbar sein, um den Klemmhebel zwischen einer Hülsenfixier- und einer entsprechenden Hülsenfreigabestellung bewegen zu können, in der die Hülse aus der Spulvorrichtung entnommen werden kann.

Vorteilhaft ist es, wenn der Klemmhebel um eine Schwenkachse schwenkbar ist, die vorzugsweise am Träger gelagert ist. Die Schwenkachse verläuft vorzugsweise senkrecht zur Drehachse der Grundplatte und kann über eine Lagerung am Träger oder auch an der Grundplatte gelagert sein. in Jedem Fall sollte die jeweilige Schwenkachse bezüglich des Trägers bzw. der Grundplatte ortsfest verlaufen, so dass eine Drehung der Grundplatte in einer Drehung des bzw. der Klemmhebel resultiert und die jeweils geklemmte(n) Hülse(n) geklemmt werden können, solange sie sich in der Spulvorrichtung befinden.

Ebenso bringt es Vorteile mit sich, wenn der Klemmhebel ein mit einer Hülse in Kontakt bringbares und den Klemmabschnitt aufweisendes Kontaktelement und ein das Kontaktelement tragendes Hebelelement umfasst. Der Klemmhebel ist also vorzugsweise zwei- bzw. mehrteilig ausgebildet, wobei zumindest ein Teil der Einzelelemente über Gelenke miteinander in Verbindung stehen können. Während das Kontaktelement vorzugsweise mit einer in die Spulvorrichtung eingebrachten Hülse in direkten Kontakt bringbar ist, um diese gegen eine der Hülsenaufnahmen zu pressen, dient das Hebelelement insbesondere der Fixierung des Klemmhebels am Träger, dem Grundträger oder einer sonstigen Trägerstruktur der Spulvorrichtung.

Des Weiteren ist es vorteilhaft, wenn das Kontaktelement und das Hebelelement relativ zueinander bewegbar sind. Das Kontaktelement ist hierfür vorzugsweise mit Hilfe einer Führung des Hebelelements geführt, so dass Hebelelement und Kontaktelement beispielsweise in einer Linearbewegung zueinander bewegbar sind. Der Vorteil einer derartigen Ausgestaltung liegt darin, dass eine Beschädigung einer Hülse beim Klemmen derselben vermieden werden kann, da das Kontaktelement ein Spiel gegenüber dem Hebelelement aufweist und bei einer drohenden Überbelastung der Hülse entsprechend nachgeben kann.

Vorteile bringt es in diesem Zusammenhang insbesondere mit sich, wenn das Kontaktelement und das Hebelelement über einen Kraftspeicher, vorzugsweise eine Zug-, Torsions- oder Druckfeder, miteinander in Wirkverbindung stehen. Wird der Klemmhebel nun nach Einlegen einer Hülse in seine Fixierstellung bewegt, so kommt das Kontaktelement mit der Hülse in Verbindung. Wird der Klemmhebel ab diesem Moment weiter bewegt, so kommt es zwar zu einer Bewegung des Hebelelements. Durch die Anlage an die Hülse kann das Kontaktelement hingegen nicht mehr weiter in Richtung der Hülse bewegt werden, so dass es zu einer Relativbewegung zwischen Kontaktelement und Hebelelement kommt. Dies führt schließlich zu einer auf den Kraftspeicher einwirkenden Kraft, die der von dem Kraftspeicher erzeugten Kraft zumindest teilweise entgegengesetzt ist. Hierdurch wird die Hülse schließlich sicher geklemmt, ohne dass es zu einer ruckartigen Belastung der Hülse kommen kann.

Die vorgeschlagene Spulvorrichtung zeichnet sich weiter dadurch aus, dass das Klemmelement, vorzugsweise über ein Gestänge, mit einem Betätigungselement in Wirkverbindung steht bzw. bringbar ist, mit dessen Hilfe das Klemmelement von einer Klemmstellung in eine Hülsenfreigabestellung bewegbar ist. Das Betätigungselement kann beispielsweise als Elektromotor ausgebildet sein. Denkbar ist jedoch ebenso, einen oder mehrere Pneumatikzylinder als Betätigungselement einzusetzen, wobei das Betätigungselement über ein Gestänge, eine sonstige Verbindung oder aber auch direkt mit einem der Klemmelemente verbunden sein kann bzw. in Verbindung bringbar ist. In jedem Fall sollte das Betätigungselement mit einer Steuerung der Spulvorrichtung bzw. der die Spulvorrichtung aufweisenden Spul- oder Spinnmaschine in Verbindung stehen, so dass die jeweiligen Klemmelemente mit Hilfe der Steuerung von ihrer Hülsenfixier- in ihre entsprechende Hülsenfreigabestellung bewegbar sind. Insbesondere ist es von Vorteil, wenn jeder Hülsenaufnahme ein Klemmhebel zugeordnet ist, wobei der Klemmhebel einerseits seines Schwenkhebels ein Kontaktelement bzw. einen Kontaktabschnitt für den Kontakt mit einer Hülse und anderseits eine Anbindung an ein entsprechendes Gestänge aufweist. Das Gestänge besitzt zudem vorzugsweise zumindest einen Abschnitt, der parallel zur Drehachse der Grundplatte verläuft.

Auch ist es äußert vorteilhaft, wenn das Betätigungselement im Bereich des Trägers, insbesondere auf der der Grundplatte abgewandten Seite des Trägers, angeordnet und vorzugsweise am Träger befestigt ist. In diesem Fall ist das Betätigungselement, von denen auch mehrere vorhanden sein können (wobei vorzugsweise jedem Klemmelement ein separates Betätigungselement zugeordnet ist, das bevorzugt mit Hilfe einer Steuerung separat betätigbar ist) in der Nähe des bzw. der ihm zugeordneten Klemmelemente angeordnet. Das oder die Gestänge, über die die Klemmelemente mit dem oder den Betätigungselementen in Verbindung stehen können, können in diesem Fall entsprechend kurz ausgebildet sein.

Erfindungsgemäss ist das Betätigungselement ortsfest angeordnet. Beispielsweise wäre es denkbar, das Betätigungselement mit einer Trägerstruktur der Spulvorrichtung zu verbinden, die auch der Lagerung der Grundplatte dient. Zudem ist es von Vorteil, wenn jedes Klemmelement mit einer Betätigungseinheit, beispielsweise in Form des genannten Gestänges, in Verbindung steht. Die Betätigungseinheit sollte zudem eine Angriffsfläche aufweisen, über die es mit dem Betätigungselement in Wirkverbindung bringbar ist. Beispielsweise wäre es denkbar, dass jedes Klemmelement mit einer separaten Betätigungseinheit in Verbindung steht. Die Betätigungseinheiten sollten wiederum jeweils eine Angriffsfläche besitzen, wobei die Angriffsflächen wiederum auf einem zur Drehachse der Grundplatte konzentrisch verlaufenden Kreis liegen sollten. Wird nun die Grundplatte und mit dieser die Klemmelemente um die Drehachse der Grundplatte gedreht, so kann schließlich je nach Drehwinkel eines der Angriffsflächen mit dem ortsfest befestigten Betätigungselement in Kontakt gebracht werden, so dass mit nur einem Betätigungselement sämtliche Klemmelemente zwischen ihrer Hülsenfixier- und ihrer Hülsenfreigabestellung bewegt, vorzugsweise verschwenkt, werden können. Welches Klemmelement mit dem Betätigungselement in Wirkverbindung steht, hängt in diesem Fall lediglich von der Stellung der Grundplatte bzw. deren Drehwinkel (bezogen auf eine Grundstellung) ab.

Ebenso bringt es Vorteile mit sich, wenn sich das Gestänge einerseits bis in den Bereich eines Klemmelements und andererseits bis auf die dem Träger abgewandte Seite der Grundplatte erstreckt. In diesem Fall ist es von Vorteil, wenn auch das oder die Betätigungselement(e) auf der dem Träger abgewandten Seite der Grundplatte angeordnet sind. Der Träger und/oder die Grundplatte können hierbei Durchbrechungen aufweisen, durch die sich das oder die Gestänge erstrecken. Zudem ist es von Vorteil, wenn der unterhalb der Grundplatte liegende Bereich und damit vorzugsweise auch das Betätigungselement von einem Gehäuse zumindest teilweise umgeben sind, um einen Schutz vor Verschmutzungen zu gewähren.

Vorteilhaft ist es, wenn das Klemmelement mit zumindest einem Kraftspeicher, vorzugsweise einer Zug-, Torsions- oder Druckfeder, in Wirkverbindung steht, der das Klemmelement bei inaktivem Betätigungselement in seiner Klemmstellung hält. Das bzw. die Betätigungselement(e) müssen in diesem Fall nur dann betätigt werden, wenn das entsprechende Klemmelement in seine Hülsenfreigabestellung bewegt werden soll. Der Kraftspeicher kann beispielsweise am jeweiligen Klemmelement, dessen Lagerung oder auch dem Träger befestigt sein. Denkbar ist ebenso, das jeweilige Gestänge mit einem entsprechenden Kraftspeicher auszurüsten. In diesem Zusammenhang wäre es z. B. möglich, das Gestänge mit einer Druckfeder teilweise zu umgeben, wobei die Druckfeder einerseits an einer Anlagefläche des Gestänges und andererseits an einer Anlagefläche einer Stützstruktur der Spulvorrichtung abgestützt sein kann, so dass die Druckfeder bei der Bewegung des entsprechenden Klemmelements in dessen Hülsenfreigabestellung komprimiert wird.

Ebenso bringt es Vorteile mit sich, wenn das Gestänge mit Hilfe wenigstens einer Führung geführt ist, die, beispielsweise über eine Wandung, an der Grundplatte und/oder dem Träger befestigt ist. Das Gestänge erhält hierdurch einen Seitenhalt, so dass vom Betätigungselement über das Gestänge auf das jeweilige Klemmelement übertragene Kräfte zielgerichtet übertragen werden können. Die Führung kann beispielsweise einen Führungsblock umfassen, der mit einer Wandung der Spulvorrichtung, die sich beispielsweise zwischen dem Träger und der Grundplatte erstreckt, verbunden ist. Ebenso ist es von Vorteil, wenn die Führung eine Durchbrechung oder Vertiefung aufweist, durch die sich das Gestänge erstreckt und hierdurch eine, vorzugsweise seitliche, Abstützung erhält. Ferner ist es von Vorteil, wenn Gestänge und Führung relativ zueinander beweglich gelagert sind, wobei die Führung bevorzugt bezogen auf die Grundplatte starr angeordnet sein sollte, um mit dieser in eine Drehbewegung um die Drehachse der Grundplatte versetzt werden zu können. Vorzugsweise steht jedes Klemmelement mit einem eigenen Gestänge in Wirkverbindung, wobei jedes Gestänge wiederum mit einer separaten Führung geführt sein kann.

Des Weiteren ist es vorteilhaft, wenn das oder die Betätigungselement(e), der Antrieb der Grundplatte und/oder der oder die Hülsenantrieb(e) auf der dem Träger abgewandten Seite der Grundplatte angeordnet und vorzgusweise ortsfest platziert sind. Ist die Spulvorrichtung derart ausgebildet, dass sich der Träger oberhalb der Grundplatte befindet und Hülsen zwischen Träger und Grundplatte fixierbar sind, so wären die auf der dem Träger abgewandten Seite der Grundplatte angeordneten Elemente unterhalb der Grundplatte platziert und daher vor während des Spulvorgangs freigesetzten Verunreinigungen geschützt (analog gilt das Gesagte selbstverständlich auch für den Fall, dass die Spulvorrichtung eine Ausrichtung aufweist, bei der die Drehachse der Grundplatte horizontal oder schräg verläuft).

Ebenso ist es vorteilhaft, wenn das oder die Betätigungselement(e), der Antrieb der Grundplatte sowie der oder die Hülsenantrieb(e) auf derselben Seite der Grundplatte angeordnet sind. In diesem Fall wären die genannten Elemente alle von einer Seite aus zugänglich, so dass Wartungs- und Reparaturarbeiten vereinfacht werden könnten. Insbesondere, wenn sich die genannten Elemente unterhalb der Grundplatte befinden, so wäre es zudem von Vorteil, diese durch eine oder mehrere Wandungen eines Gehäuses der Spulvorrichtung zu umgeben, um sie vor Verunreinigungen oder mechanischem Kontakt zu schützen.

### Kurze Beschreibung der Figuren

Weitere Vorteile der Erfindung sind in den nachfolgenden Ausführungsbeispielen beschrieben. Es zeigen:
- **Figur 1**: eine schematische Seitenansicht einer Spinnmaschine,
- **Figur 2**: einen perspektivischen Ausschnitt einer schematisch dargestellten erfindungsgemäßen Spulvorrichtung,
- **Figur 3**: eine Prinzipskizze einer erfindungsgemäßen Spulvorrichtung in einer Seitenansicht,
- **Figur 4**: eine Prinzipskizze einer weiteren erfindungsgemäßen Spulvorrichtung in einer Seitenansicht,
- **Figur 5**: eine alternative Ausführungsform der in Figur 4 dargestellten Spulvorrichtung,
- **Figur 6**: einen schematisch dargestellten Ausschnitt einer erfindungsgemäßen Spulvorrichtung im Bereich eines sich in einer Hülsenfixierstellung befindlichen Klemmelements, und
- **Figur 7**: den Ausschnitt gemäß Figur 6, wobei sich das gezeigte Klemmelement in seiner Hülsenfreigabestellung befindet.

### Wege zur Ausführung der Erfindung

Figur 1 zeigt eine schematische Ansicht eines Ausschnitts einer Luftspinnmaschine, die der Herstellung eines Garns 20 dient (wobei hinsichtlich der Definition des Begriffs "Garn" auf die obige Beschreibung verwiesen wird). Die Luftspinnmaschine kann bei Bedarf ein Streckwerk 24 mit mehreren korrespondierenden Streckwerkswalzen 23 umfassen, das mit einem Faserverband 25, beispielsweise in Form eines doublierten Streckenbands, beliefert wird. Ferner umfasst die gezeigte Luftspinnmaschine prinzipiell eine von dem Streckwerk 24 beabstandete Spinndüse 27 mit einer innenliegenden, aus dem Stand der Technik bekannten und daher nicht dargestellten, Wirbelkammer und einem ebenfalls aus dem Stand der Technik bekannten und daher nicht dargestellten Garnbildungselement. In der Spinndüse 27 wird der Faserverband 25 bzw. mindestens ein Teil der Fasern des Faserverbands 25 mit einer Drehung versehen.

Ebenso umfasst die Luftspinnmaschine eine Abzugseinheit 26 mit vorzugsweise zwei Abzugswalzen 33 sowie eine der Abzugseinheit 26 nachgeschaltete Spulvorrichtung 19 für das Garn 20, die im Folgenden noch näher beschrieben werden wird und die in der Regel mit einer Changiereinrichtung 28 zusammenwirkt, die das Garn 20 während des Aufspulvorgangs in Axialrichtung der Hülse 14 changierend führt (in Figur 1 ist lediglich ein Hülsenantrieb 5 sowie eine Hülse 14 gezeigt, auf die das Garn 20 beim Betrieb der Luftspinnmaschine aufgespult wird, wobei die erfindungsgemäße Spulvorrichtung 19 vorzugsweise mehrere Hülsenantriebe 5 für mehrere von der Spulvorrichtung 19 aufnehmbare Hülsen 14 besitzt).

Die Luftspinnmaschine arbeitet nun nach einem speziellen Luftspinnverfahren. Zur Bildung des Garns 20 wird der Faserverband 25 in einer Transportrichtung T über eine nicht gezeigte Einlauföffnung in die (nicht gezeigte) Wirbelkammer der Spinndüse 27 geführt. Dort erhält er eine Drehung, d. h. mindestens ein Teil der Fasern des Faserverbands 25 wird von einer Luftströmung, die durch entsprechend platzierte Luftdüsen erzeugt wird, erfasst. Ein Teil der Fasern wird hierbei aus dem Faserverband 25 zumindest ein Stück weit herausgezogen und um die Spitze eines in die Wirbelkammer ragenden Garnbildungselements gewunden.

Letztendlich werden die Fasern des Faserverbands 25 über eine Einlassmündung des Garnbildungselements und einen innerhalb des Garnbildungselements angeordneten und sich an die Einlassmündung anschließenden Abzugskanal aus der Wirbelkammer abgezogen. Hierbei werden schließlich auch die freien Faserenden auf einer Spiralbahn in Richtung der Einlassmündung gezogen und schlingen sich dabei als Umwindefasern um die zentral verlaufenden Kernfasern - resultierend in einem die gewünschte Drehung aufweisenden Garn 20.

Handelt es sich bei dem Garn 20 um so genanntes Vorgarn, so besitzt es durch die nur teilweise Verdrehung der Fasern eine (Rest-)Verzugsfähigkeit, die für die Weiterverarbeitung des Vorgarns in einer nachfolgenden Spinnmaschine, beispielsweise einer Ringspinnmaschine, unerlässlich ist. Selbstverständlich kann die erfindungsgemäße Spulvorrichtung 19 auch in Verbindung mit konventionellen Luftspinnvorrichtungen zum Einsatz kommen, die dem Faserverband 25 eine derart starke Drehung erteilen, dass der beim Vorgarn erwünschte Verzug im Anschluss an die Garnherstellung nicht mehr möglich ist. Dies ist in diesem Fall auch erwünscht, da herkömmliche Luftspinnmaschinen ausgelegt sind, ein fertiges Garn herzustellen, das sich in der Regel durch eine hohe Festigkeit auszeichnen soll.

Schließlich sei an dieser Stelle allgemein festgehalten, dass die erfindungsgemäße Spulvorrichtung 19 selbstverständlich auch im Zusammenhang mit anderen Textilmaschinen, insbesondere in Form von Spul- oder Spinnmaschinen, zum Einsatz kommen kann, bei denen ein Aufspulen eines Garns 20 notwendig ist.

Eine schematische Darstellung einer möglichen erfindungsgemäßen Ausführungsform der Spulvorrichtung 19 ist nun in Figur 2 gezeigt. Wie dieser Darstellung zu entnehmen ist, besitzt die Spulvorrichtung 19 eine Grundplatte 2, die, beispielsweise über einen Riemen 29, mit Hilfe eines Antriebs 3 in eine Drehbewegung versetzbar ist. Die Grundplatte 2 umfasst zwei (gegebenenfalls auch mehr) Hülsenaufnahmen 4, die beispielsweise den in Figur 2 gezeigten nach oben hin verjüngenden Querschnitt aufweisen können und die jeweils der unteren Zentrierung bzw. Fixierung einer Hülse 14 dienen.

Im Betrieb der Spulvorrichtung 19 kann nun eine sich im Bereich einer der Hülsenaufnahmen 4 befindliche leere Hülse 14 an einer vorgegebenen Position der entsprechenden Textilmaschine mit Garn 20 bespult werden, während die zweite Hülsenaufnahme 4 mit einer leeren Hülse 14 bestückt wird (wobei es von Vorteil ist, wenn den Hülsenaufnahmen 4 jeweils ein eigener Hülsenantrieb 5 zugeordnet ist, um die jeweilige Hülse 14 während des Spulvorgangs in eine Drehbewegung versetzen zu können). Ist die erste Hülse 14 ausreichend bespult, so bewirkt der Antrieb 3 eine Drehung des Grundplatte 2 und mit ihm der Hülsen 14, so dass die leere Hülse 14 in den Bereich bewegt wird, in dem sich zuvor die bespulte Hülse 14 befand und umgekehrt.

Um die jeweiligen Hülse 14 bezüglich der Grundplatte 2 fixieren zu können, besitzt die erfindungsgemäße Spulvorrichtung 19 darüber hinaus wenigstens zwei Hülsenfixierungen 6, wobei die einzelnen Hülsenfixierungen 6 den genannten Hülsenaufnahmen 4 zugeordnet sind, so dass jeweils eine Hülse 14 zwischen einer Hülsenaufnahme 4 und einer Hülsenfixierung 6 fixierbar ist.

Wie des Weiteren aus Figur 2 ersichtlich, sind die Hülsenfixierungen 6 erfindungsgemäß an der Grundplatte 2 befestigt, wobei die Befestigung im Fall von Figur 2 über ein Verbindungselement 9 in Form einer Säule 8 erfolgt, die wiederum mit einem Träger 7 verbunden ist, an dem sich die Hülsenfixierungen 6 befinden. Im Ergebnis sind die Hülsenfixierungen 6 schließlich ebenso wie die Hülsenaufnahmen 4 gemeinsam mit der Grundplatte 2 und dem Träger 7 in eine Drehbewegung versetzbar, so dass der oben beschriebene Hülsenwechselvorgang auf einfache Weise durchführbar ist.

Wie aus Figur 3 ersichtlich, ist es des Weiteren von Vorteil, wenn die z. B. über Stützen 32 mit der Grundplatte 2 verbundenen Hülsenfixierungen 6 jeweils ein Klemmelement 10 umfassen, das über einen Klemmabschnitt 11 mit einer Hülse 14 in Kontakt bringbar ist, um diese gegen die Hülsenaufnahme 4 drücken und damit fixieren zu können. Das Klemmelement 10 kann beispielsweise als Klemmhebel 12 ausgebildet sein, der um eine Schwenkachse 15 zwischen einer Klemmstellung (in Figur 3: linke Hülsenfixierung 6) und einer Freigabestellung (in Figur 3: rechte Hülsenfixierung 6) verschwenkbar ist.

Eine Möglichkeit, die Klemmhebel 12 entsprechend zu verschwenken, ist in Figur 4 gezeigt. So wäre es denkbar, dass die Spulvorrichtung 19 ein ortsfest platziertes Betätigungselement 13 (beispielsweise in Form eines Pneumatikantriebs) besitzt, das je nach Stellung der Grundplatte 2 mit einem von mehreren Gestängen 1 in Wirkverbindung bringbar ist, wobei die einzelnen Gestänge 1 mit jeweils einem der Klemmhebel 12 in Verbindung stehen. Wie aus Figur 4 ersichtlich, können die genannten Elemente derart zueinander positioniert sein, dass ein Ziehen eines der Gestänge 1 mit Hilfe des Betätigungselements 13 ein Verschwenken des mit dem Gestänge 1 in Wirkverbindung stehenden Klemmhebels 12 in seine Freigabestellung bewirkt. Im Gegenzug kann ein Schieben des Gestänges 1 eine Bewegung des Klemmhebels 12 in seine Klemmstellung bewirken, wobei die Verbindung zwischen Gestänge 1 und zugeordnetem Klemmhebel 12 über zumindest ein Gelenk 30 erfolgen sollte.

Während im Fall von Figur 4 das Betätigungselement 13 auf der den Klemmhebeln 12 abgewandten Seite der Grundplatte 2 angeordnet ist, ist es auch denkbar, das oder die Betätigungselemente 13 auf der der Grundplatte 2 abgewandten Seite des Trägers 7 zu platzieren, wobei das oder die Betätigungselemente 13 in diesem Fall gemeinsam mit dem Träger 7 in eine Drehbewegung versetzbar sein können (siehe Figur 5; anstelle des dort gezeigten Betätigungselements 13 können auch mehrere Betätigungselements 13 vorhanden sein, wobei es von Vorteil ist, wenn jeweils ein Betätigungselement 13 pro Klemmelement 10 vorhanden ist).

Schließlich zeigen die Figuren 6 (Hülsenfixierstellung) und 7 (Hülsenfreigabestellung) eine weitere mögliche Ausführungsform einer Hülsenfixierung 6. Wie aus den genannten Figuren ersichtlich, kann das Klemmelement 10 ein Kontaktelement 21 und ein Hebelelement 22 umfassen, die relativ zueinander beweglich sein können, wobei das Hebelelement 22 wiederum um eine in einer Halterung 31 geführte Schwenkachse 15 verschwenkbar sein kann. Eine derartige Halterung 31 ist dabei am Träger 7 befestigt. → Evtl. Träger 7 in den Figuren6 und 7 ergänzen (Träger 7 ist in Figuren 4 und 5 ebenfalls enthalten) Zwischen Hebelelement 22 und Kontaktelement 21 kann beispielsweise eine Druckfeder 18 platziert sein, die das Kontaktelement 21 gegen eine bereitgestellte Hülse 14 drückt und diese hierbei fixiert.

Ebenso kann das Gestänge 1 (das sich entweder in Richtung der Grundplatte 2 oder aber in eine davon abweichende Richtung erstrecken kann (vergleiche Figur 5) mit einer Feder (vorzugsweise einer Druckfeder 18) in Wirkverbindung stehen, die den ihr zugeordneten Klemmhebel 12 bei inaktivem Betätigungselement 13 automatisch in seine Fixierstellung drückt. Das Betätigungselement 13 muss in diesem Fall ausschließlich aktiviert werden, wenn das Klemmelement 10 seine Freigabestellung einnehmen soll, um einen Hülsenwechsel zu ermöglichen.

In diesem Zusammenhang ist es schließlich von Vorteil, wenn das Gestänge 1 einen mit dem Gestänge 1 fest verbundenen Anschlag 34 aufweist. Ist das Gestänge 1 zudem mit Hilfe einer Führung 16 geführt, die vorzugsweise an einer Wandung 17 (nur in Figur 7 gezeigt) der Spulvorrichtung 19 befestigt ist, so besitzt die Druckfeder 18 zwei zueinander bewegliche Anschlagsflächen, so dass die Feder stets bestrebt ist, das Klemmelement 10 in seine Klemmstellung zu bewegen.

### Bezugszeichenliste

- 1: Gestänge
- 2: Grundplatte
- 3: Antrieb
- 4: Hülsenaufnahme
- 5: Hülsenantrieb
- 6: Hülsenfixierung
- 7: Träger
- 8: Säule
- 9: Verbindungselement
- 10: Klemmelement
- 11: Klemmabschnitt
- 12: Klemmhebel
- 13: Betätigungselement
- 14: Hülse
- 15: Schwenkachse
- 16: Führung
- 17: Wandung
- 18: Druckfeder
- 19: Spulvorrichtung
- 20: Garn
- 21: Kontaktelement
- 22: Hebelelement
- 23: Streckwerkswalze
- 24: Streckwerk
- 25: Faserverband
- 26: Abzugseinheit
- 27: Spinndüse
- 28: Changiereinrichtung
- 29: Riemen
- 30: Gelenk
- 31: Halterung
- 32: Stütze
- 33: Abzugswalze
- 34: Anschlag

- T: Transportrichtung

## Patentansprüche

1. Spulvorrichtung (19) zum Aufspulen eines Garns (20),
- wobei die Spulvorrichtung (19) eine Grundplatte (2) umfasst, die mit Hilfe eines Antriebs (3) in eine Drehbewegung versetzbar ist,
- wobei die Grundplatte (2) wenigstens zwei voneinander beabstandete Hülsenaufnahmen (4) aufweist,
- wobei jede Hülsenaufnahme (4) mit Hilfe eines Hülsenantriebs (5) in eine Drehbewegung versetzbar ist;
- wobei jeder Hülsenaufnahme (4) eine Hülsenfixierung (6) zugeordnet ist, die zwischen einer Hülsenfixierstellung und einer Hülsenfreigabestellung bewegbar ist,
- wobei die Hülsenfixierungen (6) jeweils ein Klemmelement (10) umfassen, mit dessen Hilfe eine Hülse (14) relativ zur Grundplatte (2) fixierbar ist, wobei jedes Klemmelement (10) vorzugsweise einen mit einer Hülse (14) in Kontakt bringbaren Klemmabschnitt (11) umfasst, der relativ zu einer Hülsenaufnahme (4) bewegbar ist, so dass zwischen dem Klemmabschnitt (11) und der entsprechenden Hülsenaufnahme (4) eine Hülse (14) relativ zur Grundplatte (2) fixierbar ist;
wobei die Hülsenfixierungen (6) an der Grundplatte (2) befestigt und gemeinsam mit dieser in eine Drehbewegung versetzbar sind; und
wobei das Klemmelement (10), über ein Gestänge (1), mit einem Betätigungselement (13) in Wirkverbindung steht bzw. bringbar ist, mit dessen Hilfe das Klemmelement (10) von einer Klemmstellung in eine Freigabestellung bewegbar ist, **dadurch gekennzeichnet, dass**
das Betätigungselement (13) ortsfest angeordnet ist.

2. Spulvorrichtung (19) gemäß vorangegangenem Anspruch, **dadurch gekennzeichnet, dass** die Hülsenfixierungen (6) einem von der Grundplatte (2) beabstandeten Träger (7) zugeordnet sind, wobei der Spulvorrichtung (19) zugeführte Hülsen (14) zwischen der Grundplatte (2) und dem Träger (7) fixierbar sind.

3. Spulvorrichtung (19) gemäß vorangegangenem Anspruch, **dadurch gekennzeichnet, dass** Grundplatte und Träger parallel zueinander ausgerichtet sind.

4. Spulvorrichtung (19) gemäß vorangegangenem Anspruch, **dadurch gekennzeichnet, dass** der Träger (7) über wenigstens ein Verbindungselement (9), beispielsweise in Form einer sich zwischen der Grundplatte (2) und dem Träger (7) erstreckenden Säule (8), an der Grundplatte (2) befestigt und gemeinsam mit dieser in eine Drehbewegung versetzbar ist.

5. Spulvorrichtung (19) gemäß vorangegangenem Anspruch, **dadurch gekennzeichnet, dass** die Säule (8) einen maximalen Durchmesser aufweist, der um den Faktor 5 bis 20 kleiner als seine Längserstreckung ist.

6. Spulvorrichtung (19) gemäß einem der Ansprüche 2 bis 5, **dadurch gekennzeichnet, dass** das Klemmelement (10) im Bereich des Trägers (7) angeordnet und vorzugsweise an diesem befestigt ist.

7. Spulvorrichtung (19) gemäß einem der Ansprüche 2 bis 6, **dadurch gekennzeichnet, dass** das Klemmelement (10) als Klemmhebel (12) ausgebildet ist, wobei der Klemmhebel (12) vorzugsweise um eine Schwenkachse (15) schwenkbar ist, die beispielsweise am Träger (7) gelagert ist.

8. Spulvorrichtung (19) gemäß vorangegangenem Anspruch, **dadurch gekennzeichnet, dass** der Klemmhebel (12) ein mit einer Hülse in Kontakt bringbares und den Klemmabschnitt (11) aufweisendes Kontaktelement (21) und ein das Kontaktelement (21) tragendes Hebelelement (22) umfasst, wobei das Kontaktelement (21) und das Hebelelement (22) relativ zueinander bewegbar sind.

9. Spulvorrichtung (19) gemäß vorangegangenem Anspruch, **dadurch gekennzeichnet, dass** das Kontaktelement (21) und das Hebelelement (22) über einen Kraftspeicher, vorzugsweise eine Zug-, Torsions- oder Druckfeder (18), miteinander in Wirkverbindung stehen.

10. Spulvorrichtung (19) gemäß einem der Ansprüche 2 bis 9, **dadurch gekennzeichnet, dass** das Betätigungselement (13) im Bereich des Trägers (7), insbesondere auf der der Grundplatte (2) abgewandten Seite des Trägers (7), angeordnet und vorzugsweise am Träger (7) befestigt ist,

11. Spulvorrichtung (19) gemäß einem der Ansprüche 1 bis 10, **dadurch gekennzeichnet, dass** sich das Gestänge (1) einerseits bis in den Bereich eines Klemmelements (10) und andererseits bis auf die dem Träger (7) abgewandte Seite der Grundplatte (2) erstreckt.

12. Spulvorrichtung (19) gemäß einem der Ansprüche 1 bis 11, **dadurch gekennzeichnet, dass** das Klemmelement (10) mit zumindest einem Kraftspeicher, vorzugsweise einer Zug-, Torsions- oder Druckfeder (18), in Wirkverbindung steht, der das Klemmelement (10) bei inaktivem Betätigungselement (13) in seiner Klemmstellung hält.

13. Spulvorrichtung (19) gemäß einem der vorangegangenem Ansprüche 1 bis 12, **dadurch gekennzeichnet, dass** das Gestänge (1) mit Hilfe wenigstens einer Führung (16) geführt ist, die, beispielsweise über eine Wandung (17), an der Grundplatte (2) und/oder dem Träger (7) befestigt ist.

14. Spulvorrichtung (19) gemäß einem der vorangegangenen Ansprüche, **dadurch gekennzeichnet, dass** das oder die Betätigungselement(e) (13), der Antrieb (3) der Grundplatte (2) und/oder der oder die Hülsenantrieb(e) (5) auf der dem Träger (7) abgewandten Seite der Grundplatte (2) angeordnet und vorzugsweise ortsfest platziert sind.

15. Spulvorrichtung (19) gemäß einem der Ansprüche 1 bis 14, **dadurch gekennzeichnet, dass** das oder die Betätigungselement(e) (13), der Antrieb (3) der Grundplatte (2) sowie der oder die Hülsenantrieb(e) (5) auf derselben Seite der Grundplatte (2) angeordnet sind.

## Claims

1. Winding (19) device for winding a yarn (20),
- wherein the winding device (19) comprises a base plate (2) which can be set into a rotational movement by means of a drive (3),
- wherein the base plate (2) comprises at least two tube holders (4) which are spaced apart from one another,
- wherein each tube holder (4) can be set into a rotational movement by means of a tube drive (5);
- wherein each tube holder (4) is assigned a tube fixation device (6) which can be moved between a tube fixing position and a tube release position,
- wherein the tube fixation devices (6) each comprise a clamping element (10), by means of which a tube (14) can be fixed relative to the base plate (2), wherein each clamping element (10) preferably comprises a clamping section (11) which can be brought into contact with a tube (14) and which can be moved relative to a tube holder (4), so that a tube (14) can be fixed relative to the base plate (2), between the clamping section (11) and the corresponding tube holder (4), wherein the tube fixation devices (6) are fastened on the base plate (2) and can be set into a rotational movement together therewith; and
wherein the clamping element (10) is operatively connected or can be operatively connected, via a rod (1), to an actuating element (13), by means of which the clamping element (10) can be moved from a clamping position into a release position,
**characterized in that**
the actuating element (13) is arranged in a stationary manner.

2. Winding device (19) according to the preceding claim, **characterized in that** the tube fixation devices (6) are allocated to a carrier (7) which is spaced apart from the base plate (2), wherein tubes (14) fed to the spinning device (19) can be fixed between the base plate (2) and the carrier (7).

3. The winding device (19) according to the preceding claim, **characterized in that** base plate and carrier are aligned parallel to one another.

4. Winding device (19) according to the preceding claim, **characterized in that** the carrier (7) is fastened on the base plate (2) by means of at least one connecting element (9), for example in the form of a column (8) extending between the base plate (2) and the carrier (7), and can be set into a rotational movement together with said base plate.

5. Winding device (19) according to the preceding claim, **characterized in that** the column has a maximum diameter which is smaller than the longitudinal extension thereof by the factor of 5 to 20.

6. Winding device (19) according to any one of the claims 2 to 5, **characterized in that** the clamping element (10) is arranged in the region of the carrier (7) and is preferably fastened thereto.

7. Winding device (19) according to any one of the claims 2 to 6, **characterized in that** the clamping element (10) is designed as a clamping lever (12), wherein the clamping lever (12) is preferably pivotable about a pivot axle (15) which is mounted on the carrier (7), for example.

8. Winding device (19) according to the preceding claim, **characterized in that** the clamping lever (12) comprises a contact element (21), which can be brought into contact with a tube and which has the clamping section (11), and a lever element (22) carrying the contact element (21), wherein the contact element (21) and the lever element (22) can move relative to one another.

9. Winding device (19) according to the preceding claim, **characterized in that** the contact element (21) and the lever element (22) are operatively connected to one another via an energy accumulator, preferably a tension spring, a torsion spring or a compression spring (18).

10. Winding device (19) according to any of the claims 2 to 9, **characterized in that** the actuating element (13) is arranged in the region of the carrier (7), in particular on that side of the carrier (7) that faces away from the base plate (2), and is preferably fastened on the carrier (7).

11. Winding device (19) according to any one of the claims 1 to 10, **characterized in that** the rod (1) extends on the one hand into the region of a clamping element (10) and on the other hand up to that side of the base plate (2) that faces away from the carrier (7).

12. Winding device (19) according to any one of the claims 1 to 11, **characterized in that** the clamping element (10) is operatively connected to at least one energy accumulator, preferably a tension spring, a torsion spring or a compression spring (18), which holds the clamping element (10) in the clamping position thereof when the actuating element (13) is inactive.

13. Winding device (19) according to any one of the preceding claims 1 to 12, **characterized in that** the rod (1) is guided by means of at least one guide (16), which is fastened on the base plate (2) and/or the carrier (7), for example via of a wall (17).

14. Winding device (19) according to any one of the preceding claims, **characterized in that** the actuating element(s) (13), the drive (3) of the base plate (2), and/or the tube drive(s) (5) are arranged on that side of the base plate (2) that faces away from the carrier (7) and are preferably placed so as to be stationary.

15. Winding device (19) according to any one of the claims 1 to 14, **characterized in that** the actuating element(s) (13), the drive (3) of the base plate (2), and the tube drive(s) (5) are arranged on the same side of the base plate (2).

## Revendications

1. Dispositif de bobinage (19) pour bobiner un fil (20),
- dans lequel le dispositif de bobinage (19) comprend une plaque de base (2) pouvant être mise en rotation à l'aide d'un dispositif d'entraînement (1),
- dans lequel la plaque de base (2) présente au moins deux supports de canette (4) espacés l'un de l'autre,
- dans lequel chaque support de canette (4) peut être mis en rotation à l'aide d'un dispositif d'entraînement de canette (5);
- dans lequel chaque support de canette (4) se voit attribuer un blocage de canette (6) mobile entre une position de blocage de canette et une position de déblocage de canette,
- dans lequel les blocages de canette (6) comprennent respectivement un élément de serrage (10) permettant de bloquer une canette (14) par rapport à la plaque de base (2), chaque élément de serrage (10) comprenant de préférence une section de serrage (11) pouvant être amenée en contact avec une canette (14) et étant mobile par rapport à un support de canette (4) de sorte qu'il est possible de bloquer une canette (14) par rapport à la plaque de base (2) entre la section de serrage (11) et le support de canette (4) correspondant ;
dans lequel les blocages de canette (6) sont fixés sur la plaque de base (2) et peuvent être mis en rotation en même temps que celle-ci ; et
dans lequel l'élément de serrage (10), par l'intermédiaire d'une tringlerie (1), est ou peut être amené en relation active avec un élément de commande (13) permettant de déplacer l'élément de serrage (10) d'une position de serrage à une position de déblocage,
**caractérisé en ce que** l'élément de commande (13) est disposé de manière stationnaire.

2. Dispositif de bobinage (19) selon la revendication précédente, **caractérisé en ce que** les blocages de canette (6) sont attribués à un support (7) espacé de la plaque de base (2), des canettes (14) amenées au dispositif de bobinage (19) pouvant être bloquées entre la plaque de base (2) et le support (7).

3. Dispositif de bobinage (19) selon la revendication précédente, **caractérisé en ce que** la plaque de base et le support sont alignés parallèlement l'une à l'autre.

4. Dispositif de bobinage (19) selon la revendication précédente, **caractérisé en ce que** le support (7) peut être fixé par au moins un élément de raccordement (9), par exemple sous la forme d'un montant (8) s'étendant entre la plaque de base (2) et le support (7), à la plaque de base (2) et mis en rotation en même temps que celle-ci.

5. Dispositif de bobinage (19) selon la revendication précédente, **caractérisé en ce que** le montant (8) présente un diamètre maximal inférieur à son extension longitudinale d'un facteur compris entre 5 et 20.

6. Dispositif de bobinage (19) selon l'une quelconque des revendications 2 à 5, **caractérisé en ce que** l'élément de serrage (10) est disposé au niveau du support (7) et de préférence fixé à celui-ci.

7. Dispositif de bobinage (19) selon l'une quelconque des revendications 2 à 6, **caractérisé en ce que** l'élément de serrage (10) est réalisé sous la forme d'un levier de serrage (12), ledit levier de serrage (12) étant de préférence pivotant autour d'un axe de pivotement (15) monté par exemple sur le support (7).

8. Dispositif de bobinage (19) selon la revendication précédente, **caractérisé en ce que** le levier de serrage (12) comprend un élément de contact (21) présentant la section de serrage (11) et pouvant être mis en contact avec une canette, et un élément de levier (22) portant l'élément de contact, l'élément de contact (21) et l'élément de levier (22) étant mobiles l'un par rapport à l'autre.

9. Dispositif de bobinage (19) selon la revendication précédente, **caractérisé en ce que** l'élément de contact (21) et l'élément de levier (22) sont en relation active l'un avec l'autre par l'intermédiaire d'un accumulateur d'énergie, de préférence d'un ressort (18) de traction, à torsion ou de pression.

10. Dispositif de bobinage (19) selon l'une quelconque des revendications 2 à 9, **caractérisé en ce que** l'élément de commande (13) est disposé au niveau du support (7), en particulier du côté du support (7) détourné de la plaque de base (2) et de préférence fixé au support (7).

11. Dispositif de bobinage (19) selon l'une quelconque des revendications 1 à 10, **caractérisé en ce que** la tringlerie (1) s'étend jusque dans la zone d'un élément de serrage (10), d'une part, et jusqu'au côté de la plaque de base (2) détourné du support, d'autre part.

12. Dispositif de bobinage (19) selon l'une quelconque des revendications 1 à 11, **caractérisé en ce que** l'élément de serrage (10) est en relation active avec au moins un accumulateur d'énergie, de préférence un ressort (18) de traction, à torsion ou de pression, retenant l'élément de serrage (10) dans sa position de serrage lorsque l'élément de commande (13) est inactif.

13. Dispositif de bobinage (19) selon l'une quelconque des revendications 1 à 12, **caractérisé en ce que** la tringlerie (1) est guidée à l'aide d'au moins un guidage (16) fixé à la plaque de base (2) et/ou au support (7) par exemple par une paroi (17).

14. Dispositif de bobinage (19) selon l'une quelconque des revendications précédentes, **caractérisé en ce que** le(s) élément(s) de commande (13), le dispositif d'entraînement (3) de la plaque de base (2) et/ou le(s) dispositif(s) d'entraînement de canette (5) sont disposés du côté de la plaque de base (2) détourné du support (7) et mis en place de préférence de manière stationnaire.

15. Dispositif de bobinage (19) selon l'une quelconque des revendications 1 à 14, **caractérisé en ce que** le(s) élément(s) de commande (13), le dispositif d'entraînement (3) de la plaque de base (2) ainsi que le(s) dispositif(s) d'entraînement de canette (5) sont disposés du même côté de la plaque de base (2).
